# DEMANDE DE BREVET EUROPEEN

(11) **EP 0 402 197 A1**
(43) Date de publication de la demande: **12.12.1990**
(21) Numéro de dépôt: 90401434.7
(22) Date de dépôt: 30.05.1990
(51) Int. Cl.: E04B 2/86

(54) **Eléments préfabriqués de coffrage pour la construction de murs**

(30) Priorité: 31.05.1989 FR 8907149
(71) Demandeur: DURAND, Philippe, F-78740 Vaux sur Seine (FR)
(72) Inventeur: DURAND, Philippe, F-78740 Vaux sur Seine (FR)
(74) Mandataire: Bouju, André

(57) **Abrégé**

Les éléments préfabriqués de coffrage comprennent au moins une paire de panneaux (1, 2) en matière thermiquement isolante qui sont destinés à être maintenus parallèlement l'un à l'autre pour délimiter entre eux un espace (3) destiné à être rempli de béton, chaque panneau (1, 2) étant renforcé par des raidisseurs horizontaux (4) et des étais (5) étant prévus pour maintenir les deux panneaux en position verticale et écartée.

Des moyens sont prévus pour fixer de façon amovible les étais (5) aux raidisseurs horizontaux (4) de l'un (2) des panneaux et d'autres moyens sont prévus pour relier les raidisseurs (4) de l'un des panneaux aux raidisseurs de l'autre panneau et maintenir ceux-ci écartés.

Utilisation dans la construction des murs extérieurs des bâtiments.

## Description

La présente invention concerne des éléments préfabriqués de coffrage, destinés à la réalisation de murs extérieurs de bâtiments.

L'invention vise également le procédé de construction d'un mur utilisant ces éléments.

On connaît selon le brevet français 2 548 716 du présent déposant des éléments préfabriqués de coffrage comprenant une paire de panneaux en matière thermiquement isolant, dont l'un est un panneau intérieur et l'autre un panneau extérieur, qui sont destinés à être maintenus parallèlement l'un à l'autre pour délimiter entre eux un espace destiné à être rempli de béton, chaque panneau étant renforcé par des raidisseurs horizontaux et des étais extérieurs aux panneaux étant prévus pour maintenir les deux panneaux en position verticale et écartée.

Selon ce brevet français, les deux panneaux sont disposés de part et d'autre de poteaux métalliques verticaux auxquels ils sont fixés.

Par ailleurs, les étais servant à maintenir les panneaux verticaux pendant la coulée du béton entre eux et jusqu'àu durcissement du béton, sont fixés aux poteaux verticaux précités disposés entre les deux panneaux.

L'utilisation et la mise en oeuvre des poteaux précités complique et affecte le coût de la construction du mur. Le présent déposant a par conséquent effectué des recherches pour supprimer les poteaux précités.

Le but de la présente invention est donc de supprimer ces poteaux.

L'invention vise ainsi des éléments préfabriqués de coffrage destinés à la réalisation de murs extérieurs de bâtiments, comprenant une paire de panneaux en matière thermiquement isolante dont l'un est un panneau intérieur et l'autre un panneau extérieur, qui sont destinés à être maintenus parallèlement l'un à l'autre pour délimiter entre eux un espace destiné à être rempli de béton, chaque panneau étant renforcé par des raidisseurs horizontaux et des étais extérieurs aux panneaux étant prévus pour maintenir les deux panneaux en position verticale et écartée.

Suivant l'invention, les éléments préfabriqués de coffrage sont caractérisés en ce que des moyens sont prévus pour fixer de façon amovible des étais aux raidisseurs horizontaux de l'un des panneaux et en ce que d'autres moyens sont prévus pour relier les raidisseurs de l'un des panneaux aux raidisseurs de l'autre panneau et maintenir ceux-ci écartés l'un de l'autre.

Etant donné que les étais sont reliés aux raidisseurs de l'un des panneaux et que les raidisseurs de ces panneaux sont reliés entre eux, les deux panneaux sont rendus solidaires des étais extérieurs, de sorte que la présence de poteaux métalliques entre ces panneaux devient inutile.

La mise en oeuvre des éléments préfabriqués selon la présente invention est ainsi moins compliquée et onéreuse que ceux décrits dans le brevet français 2 548 716.

Selon une version avantageuse de la présente invention, les raidisseurs comportent une partie faisant saillie sur la face interne des panneaux qui présente des ouvertures, des tiges munies à leurs extrémités opposées de crochets engagés dans lesdites ouvertures reliant entre eux les raidisseurs des deux panneaux et les maintenant écartés l'un de l'autre.

Ces tiges à crochets rendent ainsi les deux panneaux solidaires l'un de l'autre en les maintenant à la distance voulue. Ces tiges supportent la pression exercée par le béton coulé entre les deux panneaux qui tend à les écarter.

Selon une version préférée de l'invention, les étais sont reliés de façon amovible aux raidisseurs de l'un des panneaux par des crochets traversant celui-ci.

Ces crochets rendent ainsi les panneaux solidaires des étais. De plus, ces étais pourront facilement être retirés après durcissement du béton.

Selon un autre aspect de la présente invention, le procédé de construction d'un mur utilisant les éléments précités est caractérisé par les étapes suivantes :
- on fixe verticalement les étais sur la dalle destinée à supporter le mur à construire, le long du périmètre correspondant à la face intérieure dudit mur,
- on place les éléments du panneau extérieur les uns sur les autres et on fixe provisoirement ces éléments aux étais au moyen de liens appropriés reliant les raidisseurs de ces éléments aux étais,
- on place les éléments du panneau intérieur parallèlement au panneau extérieur déjà en place et on fixe ces éléments aux étais à l'aide de liens appropriés,
- on relie entre eux les raidisseurs des deux panneaux au moyen de tiges à crochets engagés dans les trous des parties en saillie des raidisseurs,
- on coule du béton dans l'espace compris entre les deux panneaux et, après durcissement du béton,
- on retire les étais.

Ce procédé est de mise en oeuvre très aisée et peu onéreuse, notamment parce qu'il ne nécessite pas la mise en place de poteaux métalliques entre les deux panneaux.

D'autres particularités et avantages de la présente invention apparaîtront encore dans la description ci-après.

Aux dessins annexés donnés à titre d'exemples non limitatifs :
- la figure 1 est une vue en perspective avec arrachements, d'un coffrage conforme à l'invention,
- la figure 2 est une vue en perspective à plus grande échelle d'une partie du coffrage,
- la figure 3 est une vue de dessus du coffrage,
- la figure 4 est une vue partielle d'un panneau montrant un raidisseur à l'interface entre deux éléments de panneau et une tige accrochée au raidisseur.

Dans la réalisation des figures annexées, le coffrage destiné à la réalisation de murs extérieurs de bâtiments comprend une paire de panneaux 1, 2 en matière thermiquement isolante telle que polystyrène ou polyuréthane expansé, dont l'un 2 est un panneau intérieur et l'autre 1 un panneaux extérieur, qui sont maintenus parallèlement l'un à l'autre pour délimiter entre eux un espace 3 destiné à être rempli de béton. Chaque panneau 1, 2 est renforcé par des raidisseurs horizontaux 4. Des étais verticaux 5 extérieurs aux panneaux 1, 2 sont prévus pour maintenir les deux panneaux 1, 2 en position verticale et écartée.

Conformément à l'invention, des moyens sont prévus pour fixer de façon amovible les étais 5 aux raidisseurs horizontaux 4 de l'un des panneaux 1, 2 et d'autres moyens sont prévus pour relier les raidisseurs 4 de l'un des panneaux 1, 2 aux raidisseurs 4 de l'autre panneau et maintenir ceux-ci écartés l'un de l'autre.

Comme on le voit notamment sur la figure 2 les raidisseurs 4 comportent une partie 4a faisant saillie sur la face interne des panneaux 1, 2. Cette partie 4a comporte des ouvertures 4b. Des tiges 6 munies à leurs extrémités opposées de crochets 6a engagés dans les ouvertures 4b relient entre eux les raidisseurs 4 des deux panneaux 1, 2 et les maintiennent écartés l'un de l'autre.

Par ailleurs, les étais 5 sont reliés de façon amovible aux raidisseurs 4 de l'un 2 des panneaux à savoir le panneau intérieur, par des crochets 7 traversant celui-ci (voir figures 2, 3 et 4).

En effet, dans l'exemple représenté, les étais 5 sont placés sur la face extérieure du panneau 2 adjacent au côté intérieure du mur.

Par ailleurs, dans l'exemple représenté, chaque panneau 1, 2 est constitué par plusieurs éléments de panneau superposés 1a, 1b, 1c, ...; 2a, 2b, 2c, ...

De plus, des moyens sont prévus pour assurer un centrage précis des bords adjacents des éléments de panneaux superposés. Dans l'exemple représenté, ces moyens sont constitués par des raidisseurs 4 de section en T (voir notamment la figure 4) s'étendant entre les bords adjacents des éléments de panneau 1a, 1b, 1c ; 2a, 2b, 2c, ... L'une 4d des ailes du T est engagée dans deux rainures verticales 2d, 2e pratiquées dans les bords 8a, 8b de deux éléments de panneau adjacents (tels que 2a, 2b sur la figure 4) et l'autre aile 4a du T s'étend entre les deux bords 8a, 8b et fait saillie sur la face interne des deux éléments de panneau.

Pour construire un mur au moyen des éléments de coffrage que l'on vient de décrire, on procède comme suit.

Dans une première étape, on fixe verticalement les étais 5 sur la dalle 9 (voir figure 1) destinée à supporter le mur à construire, le long du périmètre correspondant à la face intérieure dudit mur.

Dans une second étape, on place les éléments 1a, 1b, 1c, ... du panneau extérieur 1 les uns sur les autres et on fixe provisoirement ces éléments aux étais 5 au moyen de liens appropriés reliant les raidisseurs 4 de ces éléments aux étais.

Lors de cette étape, le positionnement précis des éléments 1a, 1b, 1c, ... les uns sur les autres est rendu possible grâce aux raidisseurs 4 déjà en place dans une rainure ménagée dans le bord de l'élément inférieur et au fait que le bord de l'élément supérieur comporte une rainure qui s'engage sur l'aile verticale en saillie du raidisseur 4 de l'élément inférieur.

Dans une troisième étape, on place les éléments 2a, 2b, 2c, ... du panneau intérieur 2 parallèlement au panneau extérieur 1 déjà en place et on fixe ces éléments aux étais 5 à l'aide des crochets 7 dont l'extrémité 7a (voir figure 4) s'accroche sur l'aile verticale des raidisseurs 4.

Dans une quatrième étape, on relie entre eux les raidisseurs 4 des deux panneaux 1, 2 au moyen des tiges à crochets 6 engagés dans les trous 4b des parties en saillie 4a des raidisseurs 4.

Dans une cinquième étape, on coule du béton dans l'espace 3 compris entre les deux panneaux 1, 2 et après durcissement du béton, on retire les étais 5.

Pour renforcer la structure du mur, on peut avant la mise en place du second panneau, placer dans l'espace 3 destiné à recevoir le béton, un ou plusieurs treillis métalliques 10, comme indiqué sur la figure 1.

Les principaux avantages de l'invention sont les suivants.

La mise en oeuvre de l'invention est réalisée au moyen d'organes peu coûteux et légers, tels que les tiges 6 à crochets et les crochets 7.

Les seuls organes relativement lourds sont les étais 5, mais ceux-ci sont récupérés en fin d'opération.

Par rapport au procédé décrit dans le brevet français 2 548 716 du déposant, la présente invention a l'avantage de ne pas utiliser des poteaux métalliques placés verticalement entre les panneaux 1 et 2 et assurant la liaison entre ceux-ci ainsi qu'avec les étais extérieurs. En effet, les essais ont montré que les étais extérieurs étaient suffisants pour supporter la pression exercée par le béton coulé dans l'espace 3, compte tenu du fait que les panneaux 1 et 2 sont reliés entre eux par des tiges à crochets 6 qui maintiennent l'espacement entre les deux panneaux.

Bien entendu, l'invention n'est pas limitée à l'exemple de réalisation que l'on vient de décrire et on peut apporter à celui-ci de nombreuses modifications sans sortir du cadre de l'invention.

## Revendications

1. Eléments préfabriqués de coffrage, destinés à la réalisation de murs extérieurs de bâtiments, comprenant au moins une paire de panneaux (1, 2) en matière thermiquement isolante, dont l'un (2) est un panneau intérieur et l'autre (1) un panneau extérieur, qui sont destinés à être maintenus parallèlement l'un à l'autre pour délimiter entre eux un espace (3) destiné à être rempli de béton, chaque panneau (1, 2) étant renforcé par des raidisseurs horizontaux (4) et des étais (5) extérieurs aux panneaux étant prévus pour maintenir les deux panneaux en position verticale et écartée, caractérisés en ce que des moyens sont prévus pour fixer de façon amovible les étais (5) aux raidisseurs horizontaux (4) de l'un (2) des panneaux et en ce que d'autres moyens sont prévus pour relier les raidisseurs (4) de l'un des panneaux aux raidisseurs (4) de l'autre panneau et maintenir ceux-ci écartés l'un de l'autre.

2. Eléments conformes à la revendication 1, caractérisés en ce que les raidisseurs (4) comportent une partie (4a) faisant saillie sur la face interne des panneaux (1, 2) qui présente des ouvertures (4b) et en ce que des tiges (6) munies à leurs extrémités opposées de crochets engagés dans lesdites ouvertures (4b) relient entre eux les raidisseurs (4) des deux panneaux et les maintiennent écartés l'un de l'autre.

3. Eléments conformes à l'une des revendications 1 ou 2, caractérisés en ce que les étais (5) sont reliés de façon amovible aux raidisseurs (4) de l'un (2) des panneaux par des crochets (7) traversant celui-ci.

4. Eléments conformes à l'une des revendications 1 à 3, caractérisés en ce que les étais (5) sont placés sur la face extérieure du panneau (2) adjacent au côté intérieur du mur.

5. Eléments conforme à l'une des revendications 1 à 4, caractérisés en ce que chaque panneau (1, 2) est constitué par plusieurs éléments (1a, 1b, 1c; 2a, 2b, 2c...) de panneau superposés.

6. Eléments conformes à la revendication 5, caractérisés en ce que des moyens sont prévus pour assurer un centrage précis des bords adjacents des éléments de panneau superposés (1a, 1b, 1c ; ... 2a, 2b, 2c).

7. Eléments conformes à la revendication 6, caractérisés en ce que lesdits moyens sont constitués par des raidisseurs (4) de section en T s'étendant entre les bords adjacents (8a, 8b) des éléments de panneau, l'une (4d) des ailes du T étant engagée dans deux rainures verticales (2a, 2d) pratiquées dans les bords de deux éléments de panneau adjacents et l'autre aile (4a) du T s'étendant entre les deux bords (8a, 8b) et faisant saillie sur la face interne des deux éléments de panneau.

8. Procédé de construction d'un mur utilisant les éléments conformes à l'une des revendications 2 à 7, caractérisé par les étapes suivantes :
- on fixe verticalement les étais (5) sur la dalle (9) destinée à supporter le mur à construire, le long du périmètre correspondant à la face intérieure dudit mur,
- on place les éléments (1a, 1b, 1c, ...) du panneau extérieur les uns sur les autres et on fixe provisoirement ces éléments aux étais (5) au moyen de liens appropriés reliant les raidisseurs (4) de ces éléments aux étais,
- on place les éléments (2a, 2b, 2c) du panneau intérieur parallèlement au panneau extérieur (1) déjà en place et on fixe ces éléments aux étais (4) à l'aide de liens appropriés (7) ;
- on relie entre eux les raidisseurs (4) des deux panneaux au moyen de tiges (6) à crochets engagés dans les trous (4b) des parties en saillie (4a) des raidisseurs (4),
- on coule du béton dans l'espace (3) compris entre les deux panneaux (1, 2) et après durcissement du béton,
- on retire les étais (5).
